# EUROPÄISCHE PATENTSCHRIFT

(11) **EP 2 721 962 B1**
(45) Veröffentlichungstag und Bekanntmachung des Hinweises auf die Patenterteilung: **12.07.2017**
(21) Anmeldenummer: 13189742.3
(22) Anmeldetag: 22.10.2013
(51) Int. Cl.: A47C 7/40

(54) **Dorsokinetische Rückenlehne eines Sitzmöbels, Sitzmöbel**
Dorsokinetic backrest of a seat, seating furniture
Dossier dorso cinétique d'un meuble siège, meuble siège

(30) Priorität: 22.10.2012 DE 102012219206
(43) Veröffentlichungstag der Anmeldung: 23.04.2014
(73) Patentinhaber: Sedus Stoll AG, 79761 Waldshut (DE)
(72) Erfinder: Maier, Klaus, 79875 Dachsberg (DE); Buntru, Kurt, 79780 Eberfingen (DE); Maier, Peter, 79736 Herrischried (DE)
(74) Vertreter: Isarpatent

(56) Entgegenhaltungen:
- EP-A1- 0 308 538
- BE-A- 497 657
- CN-B- 101 243 926
- CN-U- 201 452 332
- CN-U- 201 641 146
- DE-U1-202006 007 719
- DE-U1-202011 050 776
- TW-U- M 409 766
- US-A- 4 099 774
- US-A- 4 930 840
- US-A1- 2010 301 652

## Beschreibung

### GEBIET DER ERFINDUNG

Die vorliegende Erfindung betrifft eine dorsokinetische Rückenlehne eines Sitzmöbels, insbesondere eines Bürodrehstuhls. Die vorliegende Erfindung betrifft ferner ein Sitzmöbel mit einer dorsokinetischen Rückenlehne.

### TECHNISCHER HINTERGRUND

Lager für Sitzmöbel existieren in den verschiedensten Ausführungsformen. Eine spezielle Art der Lagerung eines Sitzmöbelelements an einem anderen Sitzmöbelelement stellen so genannte Elastomer-Lager dar. Diese Elastomer-Lager dienen dem Zweck einer gewissen Beweglichkeit im Lagerpunkt in mehreren und insbesondere in sämtlichen rotatorischen Freiheitsgraden zu ermöglichen.

Elastomer-Lager werden z.B. zur Anbindung einer Rückenlehne an einen Sitzträger eingesetzt. Ein Beispiel hierfür ist der von der Fa. Sedus Stoll AG unter der Bezeichnung "black dot" hergestellte und vertriebene Bürodrehstuhl. Bei Verwendungen solcher Elastomer-Lager bei Rückenlehnen spricht man auch von dorsokinetisch flexiblen Gelenken oder von dorsokinetischen Lagern. Die mit derartigen Lagern angebundenen Rückenlehnen werden auch als dorsokinetische Rückenlehnen bezeichnet. Diese Art von Rückenlehne macht, wie ein menschliches Gelenk, Dreh-, Seitwärts- und Rückenbewegungen unterstützend mit.

Eine dorsokinetische Rückenlehne ist beispielsweise in der Deutschen Patentanmeldung DE 100 48 779 A1 beschrieben. Bei deren Anordnung sind an einen Gummipuffer zwei Stahlplatten anvulkanisiert. Die Stahlplatten und der Gummipuffen weisen eine zentrale Durchgangsöffnung auf. Eine der Stahlplatten weist an der Seite des Lehnenträgers eine konische Vertiefung an der Durchgangsöffnung auf. Durch die Durchgangsöffnung hindurch ist ein konifizierter Bolzen, der mit der konischen Vertiefung in Eingriff steht, mit der Rückenlehne verbunden. Eine derartige Anordnung gewährleistet die gewünschte Beweglichkeit des Elastomer-Lagers und verhindert, falls sich die Vulkanisierung löst, ein Abfallen der Lehne.
Die DE 20 2011 050 776 U1 zeigt einen Bürodrehstuhl mit einem Lehnenträger und mit einer Grundplatte, wobei zwischen Lehnenträger und Grundplatte eine gemeinsame Linearführung vorgesehen ist, welche derart ausgebildet ist, dass sie als einzigen Freiheitsgrad eine Höhenverschiebung der Grundplatte relativ zum Lehnenträger zulässt. Ein weiteres Beispiel ist aus EP 0 308 538 A1 bekannt.

### ZUSAMMENFASSUNG DER ERFINDUNG

Vor diesem Hintergrund liegt der vorliegenden Erfindung die Aufgabe zugrunde, eine verbesserte dorsokinetische Rückenlehne anzugeben.

Erfindungsgemäß wird diese Aufgabe durch eine dorsokinetische Rückenlehne mit den Merkmalen des Patentanspruchs 1 und/oder durch ein Sitzmöbel mit den Merkmalen des Patentanspruchs 13 gelöst.

Demgemäß ist vorgesehen:
- Eine dorsokinetische Rückenlehne für ein Sitzmöbel, insbesondere für einen Bürodrehstuhl, mit einem Lehnenträger und mit einer Grundplatte, an welcher ein dorsokinetisches Lager vorgesehen ist, wobei zwischen Lehnenträger und Grundplatte eine gemeinsame Linearführung vorgesehen ist, welche derart ausgebildet ist, dass sie als einzigen Freiheitsgrad eine Höhenverschiebung der Grundplatte relativ zum Lehnenträger zulässt.
- Ein Sitzmöbel, insbesondere ein Bürodrehstuhl, mit einem Sitzträger, mit einer höhenverstellbaren dorsokinetischen Rückenlehne gemäß einem der vorstehenden Ansprüche, wobei am dorsokinetischen Lager ein Rückenlehnenrahmen angebracht ist und der Lehnenträger am Sitzträger anbringbar ist.

Die der vorliegenden Erfindung zugrunde liegende Idee besteht darin, zwischen dem Lehnenträger und dem dorsokinetischen Lager eine relativ zum Lehnenträger höhenverschiebbare Grundplatte vorzusehen. Diese ist über das dorsokinetisches Lager mit dem Rückenlehnenrahmen gekoppelt. Mittels der Linearführung ist die Grundplatte am Lehnenträger als einziger Freiheitsgrad höhenverstellbar. Dabei stellt die Linearführung ein fünfwertiges Lager dar. Es ist also auch der rotatorische Freiheitsgrad um die Linearachse festgelegt.

Das Sitzmöbel ist bevorzugt ein Bürositzmöbel, insbesondere ein Bürodrehstuhl. Die Höhenverschiebung ist als eine Verschiebung im Wesentlichen senkrecht zu einer Ebene, auf welcher das Sitzmöbel steht, zu verstehen. Dabei sind auch Winkelanstellungen zur Senkrechten von bis zu 30° denkbar. Beispielsweise ist zusätzlich auch eine Einstellbarkeit der Rückenlehne eines Bürodrehstuhls hinsichtlich des Lehnenwinkels oder auch eine, insbesondere mit einer Synchronmechanik gekoppelte, Verschwenkbarkeit der Rückenlehne denkbar. Diese ist jedoch nicht über die Verbindung zwischen Lehnenträger und Grundplatte realisiert. Falls derartige Funktionen vorgesehen sind, sind diese mit einer Mechanik zwischen Lehnenträger und Sitzträger eines Sitzmöbels realisiert. Eine Synchronmechanik ist dann zusätzlich zur erfindungsgemäßen dorsokinetischen Rückenlehne beispielsweise zwischen Lehnenträger und Sitzträger vorgesehen.

Die Höhe der erfindungsgemäßen Rückenlehne kann beispielsweise mit einer Arretierung in einer gewünschten Position arretiert werden. Somit kann auch der sechste Freiheitsgrad der translatorischen Verstellbarkeit in Höhenrichtung festgelegt werden, sodass eine statisch bestimmte Lagerung der Grundplatte am Lehnenträger möglich ist.

Die Linearführung bildet dabei eine steife Lagerung in fünf Freiheitsgraden für die Grundplatte aus, welche in eine Vielzahl von vorbestimmten Höhenpositionen verstellbar ist. Die steife Lagerung ist dazu vorgesehen, die Beweglichkeit der dorsokinetischen Rückenlehne im Wesentlichen über das dorsokinetische Lager zu realisieren und nicht durch eine Beweglichkeit der Lagerung der Grundplatte am Lehnenträger zu beeinflussen. Bevorzugt ist, wenn die Höhenverstellung gerade nicht erfolgt, auch der sechste Freiheitsgrad der Höhenverschiebung lösbar arretiert. Somit weist die dorsokinetische Rückenlehne, abgesehen vom dorsokinetischen Lager, trotz der Höhenverstellbarkeit eine hohe Steifigkeit auf, wodurch das dorsokinetischen Lager bestimmungsgemäß funktioniert und ergonomisch ausgelegt werden kann.

Somit wird insgesamt eine sehr ergonomische und leicht an verschiedene Körpergrößen anpassbare dorsokinetische Rückenlehne zur Verfügung gestellt.

Als weiterer Vorteil ist die Endmontage einer solchen Rückenlehne sehr einfach. Beispielsweise ist denkbar, dass ein Sitzmöbel mit der Rückenlehne in einem vormontierten Zustand ausgeliefert wird. Im vormontierten Zustand ist z. B. der Lehnenträger der Rückenlehne am Sitzträger des Sitzmöbels angebracht. An der Grundplatte ist das dorsokinetische Lager befestigt, an welchem der Rückenlehnenrahmen angebracht ist. Der Rückenlehnenrahmen ist bevorzugt mit einem Polster oder einer Bespann-Membran versehen. Die Grundplatte muss nun zur Endmontage lediglich in die Linearführung eingeführt werden. Die Endmontage ist somit werkzeuglos und kann z. B. von einer Einzelperson mit wenigen Montageschritten vorgenommen werden.

Dadurch ergibt sich auch ein logistischer Vorteil bei der Auslieferung des Sitzmöbels, denn dieses ist volumenoptimiert im nicht- oder vormontierten Zustand transportierbar. Im nicht- oder vormontierten Zustand ist das Sitzmöbel mit einer besseren Volumenausnutzung packbar und somit kostengünstiger transportierbar als im montierten Zustand. Die einfache Montage ermöglicht es, diese dem Käufer beispielsweise als Heimmontage oder dem Verkäufer vor dem Verkauf zu überlassen. Die volumenoptimierte Art des Transports wird also von der leichten Montierbarkeit begünstigt. Alternativ ermöglicht die einfache Montage einen Versand zu einer Vertriebsstelle, um die Endmontage erst an der Vertriebsstelle anstatt schon in Herstellungsfabrik durchzuführen. Somit wird Transportvolumen bei der Auslieferung gespart, was die Transportkosten senkt. Erfindungsgemäß ist zwischen Lehnenträger und Grundplatte eine gemeinsame Rastarretierung vorgesehen, die zum Arretieren der Grundplatte relativ zum Lehnenträger an verschiedenen vorbestimmten Positionen der Linearführung ausgebildet ist. Mit der Rastarretierung kann der sechste Freiheitsgrad der Höhenverstellung vorteilhaft einfach und schnell festgelegt werden. Ferner ist die Rastarretierung bevorzugt lösbar, so dass die Höhenposition der Grundplatte durch Lösen der Rastarretierung an eine andere vorbestimmte Position leicht verstellbar ist. Zum Höhenverschieben der Grundplatte bzw. zum Lösen der Rastarretierung sind unterschiedlichste Mechaniken, wie zum Beispiel ein lösbarer Rasthebel denkbar. Ferner ist beispielsweise auch denkbar, eine flexible Rastnase vorzusehen, die beim Überwinden einer vorbestimmten Rastkraft in eine nächste vorbestimmte Rastposition überspringt. Ist die Rastarretierung gelöst oder überwunden, kann die Grundplatte zum Beispiel händisch relativ zum Lehnenträger verschoben werden. Alternativ zum händischen Verschieben ist auch eine elektrische Verstellbarkeit denkbar, wobei die Rastmechanik beispielsweise ein Zahnrad enthält, welches durch Drehen des zahnrades verschiedene Rastpositionen einnehmen kann.

Gemäß der Erfindung ist die Grundplatte in einem nicht montierten oder vormontierten Zustand zum Einnehmen eines am Lehnenträger vormontierten Zustandes derart in die Linearführung und die Rastarretierung einführbar, dass sie durch Höhenverschieben der Grundplatte relativ zum Lehnenträger mit der Rastarretierung arretiert wird. Somit muss die Grundplatte beispielsweise zur Endmontage des Sitzmöbels lediglich in die Linearführung eingeführt und in Höhenrichtung verschoben werden. Die Grundplatte wird solange in Höhenrichtung verschoben, bis die Rastarretierung an einer ersten vorbestimmten Rastposition der Grundplatte relativ zum Lehnenträger arretiert wird. Die Endmontage ist somit werkzeuglos und kann zum Beispiel leicht von einer Einzelperson mit wenigen Montageschritten vorgenommen werden. Vorteilhafte Ausgestaltungen und Weiterbildungen ergeben sich aus den weiteren Unteransprüchen sowie aus der Beschreibung unter Bezugnahme auf die Figuren der Zeichnung. Gemäß einer vorteilhaften Ausführungsform weist die Linearführung zumindest drei Führungselemente auf. Bevorzugt weist die Linearführung vier Führungselemente auf. Ferner weist die Linearführung zumindest zwei mit den Führungselementen linear führbare Führungsmittel auf. Die Führungsmittel sind dabei derart ausgebildet, dass sie in den Führungselementen leichtläufig geführt werden, so dass die Linearführung mit geringem Kraftaufwand höhenverstellbar ist. Bevorzugt sind die Führungselemente am Lehnenträger und die Führungsmittel an der Grundplatte vorgesehen, wobei alternativ auch eine umgekehrte Zuordnung möglich ist. Die Führungselemente können beispielsweise als Laufnuten oder hakenartige Vorsprünge oder dergleichen ausgebildet sein. Die Führungsmittel sind dann beispielsweise als dazu korrespondierende, in den Führungselementen linear führbare Führungschienen ausgebildet. Durch die Anzahl der zumindest drei Führungselemente wird ein fünfwertiges Lager realisiert. Beispielsweise kann die Linearführung mit drei parallel ausgerichteten, längs und quer zueinander versetzt angeordneten Führungselementen ausgebildet sein, wobei die jeweiligen darin geführten Führungsmittel miteinander starr verbunden sind. Durch diese Verbindung der Führungsmittel werden die rotatorischen Freiheitsgrade festgelegt. Somit wird insgesamt ein fünfwertiges Lager zur Verfügung gestellt, welches lediglich einen translatorischen Freiheitsgrad in Form der Höhenverschieblichkeit zulässt.

Bei einer vorteilhaften Ausführungsform ist an der Grundplatte eine Taste oder ein Hebel vorgesehen, die bzw. der zum Lösen der Rastarretierung ausgebildet ist. Somit kann durch Betätigung des Hebels oder der Taste die Rastarretierung gelöst und die Grundplatte relativ zum Lehnenträger höhenverstellt werden. Damit wird gewährleistet, dass die Höhenverstellung nicht unbeabsichtigt betätigt wird. Bevorzugt ist die Taste oder der Hebel in einer gut erreichbaren Position angeordnet, so dass die Einstellbarkeit leicht zu vollziehen ist. Dabei kommen einerseits Positionen, insbesondere für einen Hebel, in Frage, welche zur leichteren und direkten Einstellbarkeit von einer auf dem Sitzmöbel sitzenden Person erreichbar sind. Dies hat den Vorteil, dass die Einstellung relativ schnell erfolgen kann und man dazu nicht aufstehen muss. Andererseits ist auch denkbar, die Position derart vorzusehen, dass die auf dem Stuhl sitzende Person zum Verstellen der Höhe vom Sitzmöbel aufsteht und beispielsweise eine an der Rückseite der Rückenlehne angeordnete Taste betätigen muss. Dies hat den Vorteil, dass eine hohe Bediensicherheit gewährleistet ist. Des Weiteren kann die Taste damit direkt im Bereich der Rastarretierung vorgesehen werden, wodurch die Komplexität und die Anzahl der notwendigen Teile sinkt. Denkbar ist auch, dass sowohl eine Taste als auch ein Hebel vorgesehen sind mittels welcher die Rastarretierung bedienbar ist.

Gemäß einer bevorzugten Ausführungsform weist die Rastarretierung eine Vielzahl von in einer Reihe, insbesondere in einer vertikalen Reihe, angeordneten Rastmitteln auf. Die Ausrichtung der Reihe ist hier als im Wesentlichen vertikal zu verstehen, das heißt mit Winkelabweichungen im Bereich kleiner als 15 % zur Vertikalen. Als Winkeleinstellung kommt insbesondere die leichte rückseitige Einstellung der Rückenlehne in Frage, was zur Anpassung der Sitzgeometrie an verschiedene Körpergrößen dienlich sein kann. Ferner sind die Rastmittel bevorzugt am Lehnenträger vorgesehen und werden somit bei einer Verschwenkung des Lehnenträgers mit verschwenkt. Durch die reihenartige Anordnung der Rastmittel können vorteilhaft eine Vielzahl von durch die Rastmittel vorbestimmten Höhenpositionen der Grundplatte relativ zum Lehnenträger eingenommen werden.

Gemäß einer bevorzugten Ausführungsform sind die Rastmittel als Rastnuten ausgebildet, wobei bevorzugt zwei Reihen von Rastnuten vorgesehen sind. Diese sind insbesondere jeweils zumindest teilweise zwischen zwei vertikal beabstandeten Führungselementen angeordnet. Somit sind beispielsweise zwei Linearführungen vorgesehen, wobei die Führungsmittel miteinander gekoppelt sind und dadurch der fünfte Freiheitsgrad festgelegt wird. An jeder der Linearführungen sind dabei Rastnuten zum Festlegen des sechsten Freiheitsgrades vorgesehen. Alternativ könnte auch nur eine Reihe von Rastnuten vorgesehen sein.

Bei einer bevorzugten Ausführungsform ist an der Grundplatte ein Arretierhebel vorgesehen, der einen in die Rastnuten einrastbaren Rastfortsatz aufweist. Mittels des Arretierhebels kann somit die Grundplatte mit den Rastnuten verrastet werden. Dazu wird der Rastfortsatz in eine Rastnut eingeführt bzw. mit derselben verrastet. Bevorzugt weist der Arretierhebel dazu eine Federvorspannung auf, welche den Rastfortsatz in die Rastnut drückt. Alternativ oder zusätzlich kann die Federvorspannung auch an der Taste oder am Hebel vorgesehen sein, über welche oder welchen der Arretierhebel bedienbar ist. Auf diese Weise wirkt die Federvorspannung der Taste oder des Hebels auch auf den Arretierhebel.

Bei bevorzugten Ausführungsformen weist der Lehnenträger zwei im Wesentlichen vertikal ausgerichtete Stege und eine die Stege verbindende, im Wesentlichen horizontal ausgerichtete Querstrebe auf. Die Stege weisen dabei einen zur Verbindung mit einem Sitzmöbelträger ausgebildeten Abschnitt auf. Die Stege weisen ferner Höhenverstellabschnitte auf, die vertikal angeordnet sind und jeweils zumindest ein Führungselement und eine Reihe Rastmittel umfassen. Die Führungselemente und Rastmittel sind bevorzugt einteilig mit den Stegen ausgebildet. Somit verlaufen die Linearführung und die Rastarretierung entlang der Stege, welche gleichzeitig als strukturelle Halteelemente und als Linearführungselemente fungieren. Die Stege können zusätzlich mit einer Synchronmechanik oder einer Winkelverstellung des Lehnenträgers verbunden sein.

Gemäß einer bevorzugten Ausführungsform weist der Arretierhebel eine Querachse und zwei Rastfortsätze auf, die einen zum Abstand der Höhenverstellabschnitte korrespondierenden Querabstand aufweisen. Die Rastfortsätze sind an der Querachse angebracht. Somit ist der Arretierhebel mit beiden Rastfortsätzen gleichzeitig in die Rastnuten der beiden Höhenverstellabschnitte einrastbar. Vorteilhaft braucht damit lediglich die Taste oder der Hebel bedient werden, um den Arretierhebel gleichzeitig an beiden Höhenverstellabschnitten zu arretieren oder zu lösen.

Gemäß einer vorteilhaften Ausführungsform ist die Querachse drehbar in der Grundplatte gelagert. Ferner weist der Arretierhebel einen in der Kulisse der Taste oder des Hebels geführten Führungsarm auf. Die Kulisse und der Führungsarm sind derart ausgebildet, dass der Arretierhebel die Rastarretierung in einem gedrückten Zustand der Taste oder des Hebels freigibt und in einem nicht gedrückten Zustand der Taste oder des Hebels arretiert. Somit kann der Arretierhebel über einfache Bedienung der Taste oder des Hebels arretiert und freigegeben werden. Ferner ist die Taste oder der Hebel bzw. deren Kulisse derart ausgebildet, dass die Taste oder der Hebel insbesondere durch eine Federvorspannung im nicht betätigten bzw. gedrückten Zustand selbstständig die arretierte Position einnimmt.

Bei bevorzugten Ausführungsformen ist zusätzlich eine Gegensicherung zum Sichern des Arretierhebels gegen eine ungewollte Drehung im nicht gedrückten Zustand der Taste oder des Hebels vorgesehen. Die Gegensicherung ist dabei insbesondere als eine Abstützung des Führungsarms an einem Sicherungsabschnitt der Kulisse vorgesehen. Dieser kann beispielsweise als ebener Abschnitt, welcher im arretierten Zustand normal zur zum Lösen des Arretierhebels notwendigen Drehrichtung des Führungsarms ausgerichtet ist, ausgebildet sein. Somit ist der Arretierhebel im arretierten Zustand gegen eine ungewollte Drehung gesichert.

Gemäß einer Ausführungsform sind die Führungselemente als vom Lehnenträger vorstehende Führungshaken ausgebildet, an welchen Gleitoberflächen vorgesehen sind. Insbesondere sind sowohl die Führungselemente des Lehnenträgers als auch die Führungsmittel der Grundplatte, insbesondere jeweils einteilig, aus Aluminium gebildet. Die Gleitflächen weisen in diesem Fall eine entsprechende Präparierung auf, welche den Reibungskoeffizienten verringert. Bevorzugt sind dazu an den Gleitoberflächen Gleitlager vorgesehen. Diese Gleitlager können beispielsweise als Kunststoffhülse vorgesehen werden oder auch klassische Gleitlagerwerkstoffe wie Zinn, Bronze, Messing, Blei, Keramik und/oder dergleichen enthalten.

Bei bevorzugten Ausführungsform ist lehnenträgerseitig an der Grundplatte eine Abdeckung vorgesehen, die zum Abdecken der Rastarretierung und insbesondere zum Halten des Arretierhebels und der Taste an der Grundplatte ausgebildet ist. Beispielsweise kann die Abdeckung dazu gleichzeitig als eine Art Deckel für die Lagerungen bzw. Führungen des Arretierhebels und der Taste an der Grundplatte vorgesehen sein. Ferner wird durch das Abdecken der Rastarretierung ein Einklemmschutz bereitgestellt. Somit ist die Höhenverstellung der dorsokinetischen Rückenlehne bedienungssicher durchführbar.

Die obigen Ausgestaltungen und Weiterbildungen lassen sich, sofern sinnvoll, beliebig miteinander kombinieren. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen.

### INHALTSANGABE DER ZEICHNUNG

Die vorliegende Erfindung wird nachfolgend anhand der in den schematischen Figuren der Zeichnung angegebenen Ausführungsbeispiele näher erläutert. Es zeigen dabei:
- Fig. 1: eine schematische Skizze eines Sitzmöbels mit einer erfindungsgemäßen dorsokinetischen Rückenlehne;
- Fig. 2: eine Seitenansicht eines Bürodrehstuhls mit einer dorsokinetischen Rückenlehne;
- Fig. 3: eine Schnittdarstellung einer dorsokinetischen Rückenlehne durch eine vertikale Ebene;
- Fig. 4: eine perspektivische Darstellung eines Lehnenträgers;
- Fig. 5: eine Schnittdarstellung eines Lehnenträgers in einer Draufsicht durch eine horizontale Ebene;
- Fig. 6: eine Explosionsdarstellung einer dorsokinetischen Rückenlehne in einer perspektivischen Ansicht von hinten;
- Fig. 7: eine Explosionsdarstellung einer dorsokinetischen Rückenlehne ohne Rückenlehnenrahmen in einer perspektivischen Ansicht von vorne;
- Fig. 8: eine Zusammenbauansicht mit einer Schnittdarstellung der dorsokinetischen Rückenlehne gemäß Fig. 7 ohne Abdeckung;
- Fig. 9: die Anordnung gemäß Fig. 8 mit gedrückter Taste;
- Fig. 10: die Anordnung aus Fig. 9 mit Abdeckung;
- Fig. 11: eine Zusammenbauzeichnung der dorsokinetischen Rückenlehne gemäß Fig. 7-10 in einer perspektivischen zusammenbaudarstellung;
- Fig. 12: eine perspektivische Darstellung von Arretierhebel und Taste;
- Fig. 13: eine Schnittansicht in einer horizontalen Ebene durch die einzeln dargestellte Linearführung.

Die beiliegenden Figuren der Zeichnung sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts Anderes ausgeführt ist - jeweils mit denselben Bezugszeichen versehen.

### BESCHREIBUNG VON AUSFÜHRUNGSBEISPIELEN

Figur 1 zeigt eine schematische Skizze eines Bürodrehstuhls 10 mit einer dorsokinetischen Rückenlehne 1. Diese weist einen Lehnenträger 2 und eine Grundplatte 3 auf. Der Lehnenträger 2 ist an einem Sitzträger 11 des Bürodrehstuhls 10 angebracht. Zwischen dem Lehnenträger 2 und der Grundplatte 3 ist eine Linearführung 5 vorgesehen. An der Grundplatte 3 ist ein dorsokinetisches Lager 4 vorgesehen. Die Linearführung 5 zwischen dem Lehnenträger und der Grundplatte 3 ist derart ausgebildet, dass als einziger Freiheitsgrad F eine Höhenverschiebung der Grundplatte relativ zum Lehnenträger 2 zugelassen wird. Bevorzugt wird diese Höhenverstellung in vorbestimmte Positionen ermöglicht. Die vorbestimmten Positionen sind von der schematisch dargestellten Arretierung 6 realisiert, welche als Rastarretierung 6 ausgebildet ist. Dabei sind in verschiedenen Höhenstellungen der dorsokinetischen Rückenlehne Rastmittel verrastbar, so dass der sechste Freiheitsgrad F der translatorischen Verschiebung in Höhenrichtung der Grundplatte 3 relativ zum Lehnenträger 2 von der Arretierung in verschiedenen Positionen festlegbar ist. Damit kann die dorsokinetische Rückenlehne 1 insbesondere statisch bestimmt in verschiedenen Höhenstellungen am Bürodrehstuhl 10 vorgesehen werden.

Figur 2 zeigt eine Seitenansicht eines Bürodrehstuhls 10 mit einer dorsokinetischen Rückenlehne 1. Der Bürodrehstuhl 10 weist einen Sitzträger 11 auf. An dem Sitzträger 11 ist eine mit dem Lehnenträger 2 gekoppelte Synchronmechanik 12 vorgesehen, über welche die dorsokinetische Rückenlehne 1 relativ zum Sitzträger hinsichtlich ihres Lehnenwinkels einstellbar ist. Am Lehnenträger 2 ist eine höhenverschiebliche Grundplatte 3 vorgesehen, an welcher das dorsokinetische Lager 4 angebracht ist. Das dorsokinetische Lager 4 ist mit einem Rückenlehnenrahmen 13 verbunden, wobei der Rückenlehnenrahmen 13 durch die Flexibilität des dorsokinetischen Lagers um sämtliche rotatorische Freiheitsgrade relativ zur Grundplatte 3 verschwenkbar ist. Eine verschwenkte Position der dorsokinetischen Rückenlehne ist mit gestrichelten Linien angedeutet. Diese Position wird einzig durch die flexible Verformung des dorsokinetischen Lagers 4 erreicht. Eine etwaige zusätzlich vorgesehene Verschwenkung des Lehnenträgers 2durch die Synchronmechanik 12 hat dabei einen anderen Drehpunkt, welcher im Bereich des Sitzträgers 11 angeordnet ist.

Die Synchronmechanik 12 funktioniert also unabhängig von der Dorsokinetik. Insbesondere kann die Synchronmechanik 12 lediglich zum Voreinstellen eines Lehnenträgerwinkels eingesetzt und in einer voreingestellten Stellung arretiert werden. Somit wird eine Beweglichkeit der dorsokinetischen Rückenlehne bevorzugt ausschließlich vom dorsokinetischen Lager bestimmt. Die Höhe der dorsokinetischen Rückenlehne 1 ist aufgrund der Höhenverschieblichkeit der Grundplatte 3 relativ zum Lehnenträger 2 einstellbar. Auf die Merkmale der Höhenverstellbarkeit wird in Bezug auf die folgenden Figuren noch im Detail eingegangen.

Der Bürodrehstuhl weist zusätzlich zur dorsokinetischen Rückenlehne eine Sitzfläche 14 auf, welche ebenfalls mit der Synchronmechanik gekoppelt ist. Der Sitzträger 11 ist an eine Drehstuhlsäule 15 gekoppelt, welche an einem Stuhlkreuz 16 befestigt ist. Diese Drehstuhlsäule 15 ist bevorzugt beispielsweise mit einer Gasdruckfeder höhenverstellbar ausgebildet. Am Stuhlkreuz 16 sind Stuhlrollen 17 vorgesehen, welche den Bürodrehstuhl 10 komplettieren.

Figur 3 zeigt eine Schnittdarstellung einer dorsokinetischen Rückenlehne 1. Diese weist einen Lehnenträger 2 auf, an welchem höhenverschieblich die Grundplatte 3 gelagert ist. An der Grundplatte 3 ist ein dorsokinetisches Lager 4 angebracht. Dieses ist mit einem Rückenlehnenrahmen 13 verbunden. In der dargestellten Ausführungsform ist ein Durchgangsloch 18 vorgesehen, durch welches ein Befestigungsbolzen von der Lehnenträgerseite durch die Grundplatte und durch das dorsokinetische Lager hindurchsteckbar ist, so dass der Rückenlehnenrahmen mit einem Teil des dorsokinetischen Lagers verschraubbar ist. Ferner ist das dorsokinetische Lager 4 an einem der Grundplatte zugewandten Teil mit derselben befestigbar. Dazu sind beispielsweise Befestigungsschrauben 19 vorgesehen. Damit kann sich der Rückenlehnenrahmen 13 relativ zum Lehnenträger 2 durch flexible Verformung des dorsokinetischen Lagers 4 bewegen. Insbesondere sind Bewegungen um sämtliche rotatorischen Freiheitsgrade durch den Lagerpunkt des dorsokinetischen Lagers 4 möglich. Bevorzugt beschränkt das dorsokinetische Lager 4 die Beweglichkeit auf einen vorbestimmten Bewegungsbereich. Ferner sind die Grundplatte 3 und damit auch das dorsokinetische Lager 4 sowie der Rückenlehnenrahmen 13 relativ zum Lehnenträger 2 höhenverstellbar vorgesehen.

Figur 4 zeigt eine perspektivische Darstellung des Lehnenträgers 2. Dieser weist zwei sich im Wesentlichen vertikal erstreckende Stege 26 und eine Querstrebe 27 auf, welche die Stege 26 miteinander verbindet. An den Stegen 26 sind jeweils Höhenverstellabschnitte 28 vorgesehen. Diese weisen Führungselemente 21 und Rastmittel 24 auf, welche in vertikalen Reihen 25 angeordnet sind. An jedem Steg 26 sind zwei Führungselemente 21, die als Führungshaken ausgebildet sind, ebenfalls im Wesentlichen vertikal angeordnet. Die Reihe 25 von als Rastnuten ausgebildeten Rastmitteln 24 ist zumindest teilweise zwischen den beiden Führungselementen 21 an jedem der Stege 26 vorgesehen. Der Lehnenträger 2 weist zudem jeweils an beiden Stegen 26 einen im Wesentlichen horizontal verlaufenden, zur Befestigung an einem Sitzträger 11 vorgesehenen Abschnitt 22 auf. Der Übergang zwischen den Stegen 26 und dem Abschnitt 22 des Lehnenträgers 2 ist mit einem Radius vorgesehen, wobei der gesamte Lehnenträger 2 mit den Abschnitten 22, den Stegen 26 und der Querstrebe 27 bevorzugt einteilig ausgebildet ist. Die Führungselemente 21 können dabei entweder schon beim Urformen des Lehnenträgers 2 gusstechnisch vorgesehen werden oder nachträglich beispielsweise stoffschlüssig angebracht oder mit Befestigungselementen an den Stegen 26 befestigt werden. Die Rastnuten 24 können ebenfalls beim Urformen oder nachträglich beispielsweise durch spanende Bearbeitung der Stege 26, im Bereich der Höhenverstellabschnitte 28 eingebracht werden.

Figur 5 zeigt den Lehnenträger aus Figur 4 in einer Schnittansicht von oben, das heißt in einer Draufsicht auf einen Schnitt durch die Führungselemente 21. In dieser Darstellung sind die Führungselemente 21 einteilig mit den Stegen 26 ausgebildet. Die zur Befestigung an den Sitzträger vorgesehenen Abschnitte 22 sind entsprechend in einer Draufsicht dargestellt. Im Bereich des Schnittes durch die Stege 26 und die Führungselemente 21 ist der Steg 26 mit dem Führungselement 21 einteilig ausgebildet.

Figur 6 zeigt nun die gesamte dorsokinetische Rückenlehne 1 in einer Explosionsdarstellung in einer perspektivischen Ansicht von hinten. Der Lehnenträger 2 stellt das hinterste Element der dorsokinetischen Rückenlehne 1 dar, und ist als strukturelle Stütze der dorsokinetischen Rückenlehne 1 ausgebildet. Ferner sind eine Rückseitenabdeckung 35, eine Taste 33, ein Arretierhebel 31, die Grundplatte 3, das dorsokinetische Lager 4, ein Klemmschutzring 36 und der Rückenlehnenrahmen 13 dargestellt. Im montierten Zustand der dorsokinetischen Rückenlehne 1 ist das dorsokinetische Lager 4 am Rückenlehnenrahmen 13 mit dem zwischengeschalteten Klemmschutzring 36 fest angebracht. Dazu ist am dorsokinetischen Lager 4 ein erster dem Rückenlehnenrahmen zugewandter Befestigungsabschnitt vorgesehen. Ferner ist am dorsokinetischen Lager 4 ein zweiter Befestigungsabschnitt vorgesehen, welcher der Grundplatte 3 zugewandt ist. Mit dem zweiten Befestigungsabschnitt wird das dorsokinetische Lager 4 grundplattenseitig an der Grundplatte 3 befestigt. Innerhalb des dorsokinetischen Lagers 4 ist ein Elastomerkörper vorgesehen, welcher mit beiden Befestigungsabschnitten gekoppelt ist. Somit wird zwischen Rückenlehnenrahmen 13 und Grundplatte 3 eine dorsokinetische Beweglichkeit realisiert. An der Rückseite der Grundplatte 3 ist dieselbe höhenverschieblich mit dem Lehnenträger 2 über eine Linearführung 5 gekoppelt. Zwischengeschaltet zwischen Grundplatte 3 und Lehnenträger 2 sind der Arretierhebel 31, die Taste 33 sowie die Abdeckung 35 angeordnet. An der Grundplatte 3 sind Führungsmittel 23 vorgesehen, welche mit Führungselementen 21 des Lehnenträgers 2 in Eingriff stehen. In der dargestellten Ausführungsform sind die Führungselemente 21 des Lehnenträgers 2 derart ausgebildet, dass sie durch die Abdeckung 35 hindurchgreifen und in die Führungsmittel 23 der Grundplatte 3 eingreifen. Der Arretierhebel 31 und die Taste 33 sind in die Grundplatte 3 eingesetzt. Sie werden an der Grundplatte 3 durch Befestigung der Abdeckung 35 an der Grundplatte 3 gehalten. Die Taste 33 ist dabei über Federn 37 an der Grundplatte 3 abgestützt und somit federelastisch gegen die Grundplatte 3 verschieblich angeordnet. Der Arretierhebel 31 ist in der Grundplatte 3 drehbar gelagert und mit der Taste 33 derart kinematisch gekoppelt, dass ein Drücken der Taste 37 eine Drehbewegung des Arretierhebels 31 hervorruft. Darauf wird in Bezug auf Figur 12 im Detail eingegangen. Insgesamt ist somit die Grundplatte 3 mitsamt dem dem dorsokinetischen Lager 4, und der Abdeckung 35 am Lehnenträger 2 höhenverschieblich vorgesehen.

Figur 7 zeigt die Explosionsdarstellung aus Figur 6 in einer Vorderansicht ohne den Rückenlehnenrahmen 13. Das dorsokinetische Lager 4 ist hier von seiner dem Rückenlehnenrahmen 13 zugewandten Seite dargestellt. An dieser Seite ist das Durchgangsloch 18 vorgesehen, über welches das dorsokinetische Lager 4 am Rückenlehnenrahmen 13 mit dem ersten Befestigungsabschnitt befestigbar ist.

Der Klemmschutzring 36 ist mit einer Verzahnung gebildet, welche zur Verdrehsicherung am Rückenlehnenrahmen 13 dient. Er ist als Einklemmschutz bei einer Verschwenkbewegung des dorsokinetischen Lagers 4 vorgesehen und zwischen dem Rückenlehnenrahmen 13 und dem dorsokinetischen Lager 4 angeordnet.

Die Grundplatte 3 ist in dieser Ansicht mit ihrer zur Befestigung des dorsokinetischen Lagers 4 vorgesehenen Vorderfläche dargestellt, wobei Durchgangslöcher zum Anbringen der Befestigungsschrauben 19 zur Befestigung des dorsokinetischen Lagers 4 vorgesehen sind. An der Rückseite der Grundplatte 3 wird die Taste 33 mit den Federn 37 federelastisch nach oben gegen die Grundplatte 3 drückbar an derselben angebracht. Ferner ist der Arretierhebel 31 in der Grundplatte 3 drehbar gelagert und mit der Taste 33 über eine Kulisse 41 kinematisch gekoppelt.

Die Abdeckung 35 hat den Zweck des Abdeckens der Linearführung 5 und der Rastarretierung 6, sowie der Rückseite der Grundplatte 3. Sie übernimmt somit gleichzeitig Halte- und Kaschierfunktionen. Des Weiteren hat die Abdeckung 35 eine wichtige Sicherheitsfunktion, denn sie dient als Einklemmschutz beim Höhenverstellen der dorsokinetischen Rückenlehne 1. Zur besseren Leichtgängigkeit der Linearführung sind zusätzlich zu den Führungselementen 21 Gleitlager 29 vorgesehen, welche an den Führungselementen 21 den Reibwiderstandes beim Höhenverstellen der Grundplatte 3 reduzieren. Insbesondere sind diese als Kunststoffhülsen vorgesehen. Gleitlager sind insbesondere dann vorteilhaft, wenn sowohl der Lehnenträger 2 als auch die Grundplatte 3 aus Aluminium gebildet sind. Eine Reibpaarung aus zwei Aluminiumteilen hat ohne Gleitlager einen hohen Reibungskoeffizienten. Dieser wird durch die Gleitlager 29 stark vermindert, so dass die Höhenverschiebung mit geringem Reibungswiderstand vollzogen werden kann. Die Anordnung der Gleitlager 29 wird in Bezug auf Fig. 13 noch näher beschrieben.

Figur 8 zeigt die Anordnung aus Figur 7 in einer perspektivischen Zusammenbauansicht, mit einem Schnitt entlang eines Steges 26 des Lehnenträgers 2. Dabei wird die Ausbildung der Rastarretierung 6 detailliert gezeigt. Die Rastnuten 24 sind in einer vertikalen Reihe 25 am Steg 26 vorgesehen. An der Grundplatte 3 ist der Arretierhebel 31 drehbar gelagert vorgesehen, und mit der Taste 33 durch Drücken der Taste 33 relativ zur Grundplatte 3 und zum Lehnenträger drehbar. Bei einer Drehbewegung des Arretierhebels 31 ist ein Rastfortsatz 32 des Arretierhebels 31 mit den Rastnuten 24 verrastbar bzw. lösbar. Bei einer in der Figur 8 dargestellten Ausgangsstellung der Taste 33, in welcher sie von Federn 37 von der Grundplatte weggedrückt ist, ist der Rastfortsatz 32 mit einer der Rastnuten 24 verrastet.

Durch Drücken der Taste 33 wird der in Figur 9 dargestellte Zustand eingenommen, in welchem der Arretierhebel 31 relativ zur Grundplatte 3 und zum Lehnenträger 2 verdreht ist und der Rastfortsatz 32 aus der Rastnut 24 herausgehoben ist. Zum Lösen der Arretierung wird die Taste nach oben gedrückt. In diesem Zustand kann die Grundplatte 3 relativ zum Lehnenträger 2 höhenverschoben werden. Durch Loslassen der Taste 33 wird der Hebel 31 wieder zurück in die Ausgangsstellung verdreht, der Rastfortsatz mit einer Rastnut 24 verrastet und somit die Rastarretierung 6 arretiert.

Die vorangehenden Figuren 8 und 9 sind zur besseren Darstellung des Rastmechanismus ohne die Abdeckung 35 dargestellt. In Figur 10 ist die Anordnung aus Figur 9 nochmals mit der Abdeckung 35 dargestellt, welche die Rückseite der Grundplatte 3 abdeckt.

In Figur 11 ist die dorsokinetische Rückenlehne gemäß den Fig. 7-10 in einer perspektivischen Zusammenbaudarstellung ohne Schnitt gezeigt. Erfindungsgemäß wird mit dieser Anordnung eine in die Halterung des dorsokinetischen Lagers bzw. in den Lehnenträger integrierte Höhenverstellung einer dorsokinetischen Rückenlehne bereitgestellt.

Figur 12 zeigt eine Detaildarstellung der Taste 33 und des Arretierhebels 31 zur Verdeutlichung derer kinematischen Kopplung. Der Arretierhebel 31 weist Rastfortsätze 32, eine Querachse 34 und Führungsarme 42 auf. Die Taste 33 weist eine Kulisse 41 und eine Gegensicherung 43 auf. Die Gegensicherung 43 ist in Form einer vertikalen Fläche ausgebildet. In der Ausgangsstellung der Taste 33, in welcher der Arretierhebel 31 mit seinem Rastfortsatz 32 in eine Rastnut 24 eingreift, liegt der Führungsarm 42 an der Gegensicherung 43 an. Somit wird ein unabsichtliches Verdrehen des Arretierhebels 31, welches zum Öffnen der Arretierung führen könnte, wirksam verhindert. Zum Drehen des Arretierhebels 31 und somit zum Öffnen der Arretierung wird die Taste 33 in Höhenrichtung nach oben verschoben, wie mit dem Pfeil 44 angedeutet. Durch diese Höhenverschiebung gleitet der Führungsarm 42 in die Kulisse 41 und wird bei zunehmender Höhenverschiebung der Taste relativ zur Querachse 34, welche stationär der Grundplatte 3 gelagert ist, in Umfangsrichtung versetzt. Dieses Versetzen führt zu einer Drehung der Querachse 34, welche mit dem Drehpfeil 45 angedeutet ist. Durch diese Drehung wird der Rastfortsatz 32 aus der Rastnut 24 herausgehoben und somit die Arretierung geöffnet. In dieser Stellung kann die dorsokinetische Rückenlehne durch Höhenverschieben der Grundplatte höhenverstellt werden. Beim Loslassen der Taste 33 wird dieselbe von nicht dargestellten, zwischen der Grundplatte 3 und der Taste 33 vorgesehenen Federn 37 wieder nach unten gedrückt. Der Führungsarm 42 wird dann entlang der Kulisse 41 wieder bis zur Gegensicherung 43 verschoben, wodurch auch der Arretierhebel 31 zurück in die Ausgangsstellung gedreht wird und somit mit einer Rastnut 24 am Rastfortsatz 32 verrastet. In dieser Stellung ist die Rastarretierung 6 arretiert. Die dargestellte Kombination aus einer Taste 33 und einem Arretierhebel 31 stellt folglich eine sehr einfach zu bedienende und eine sehr bediensichere Anordnung für die Rastarretierung 6 dar.

Figur 13 zeigt eine Detaildarstellung der Linearführung 5 in einer horizontalen Schnittebene. Die Linearführung 5 ist mit einem an dem Steg 26 einteilig vorgesehenen, als Führungshaken ausgebildeten Führungselement 21, einem an der Grundplatte 3 vorgesehenen Führungsmittel 23 und einem zwischen Führungsmittel 23 und Führungselement 21 vorgesehenen Gleitlager 29 ausgebildet. Das Gleitlager 29 ist als Kunststoffhülse ausgebildet und umgibt das Führungselement 21 an allen mit dem Führungsmittel 23 in Kontakt stehenden Flächen. Das Gleitlager 29 ist dabei an das Führungselement 21 angeklipst vorgesehen. Das Führungsmittel 23 ist als eine das Gleitlager 29 umfassende Profilschiene ausgebildet und einteilig an der Grundplatte 3 vorgesehen. Die Linearführung legt zumindest die zwei translatorischen Freiheitsgrade fest, welche normal zur Höhenrichtung der Linearführung stehen. In der dargestellten Anordnung entspricht die Richtung der Höhenverschiebung einer Verschiebung in die Zeichenebene bzw. aus der Zeichenebene heraus.

Eine gleiche, spiegelverkehrt angeordnete Linearführung 5 ist am zweiten Steg 26 vorgesehen. Ferner ist in Linearrichtung versetzt an beiden Stegen 26 ein weiteres Paar Linearführungen 5 vorgesehen. Dadurch werden die rotatorischen Freiheitsgrade der Grundplatte relativ zum Lehnenträger festgelegt. Insgesamt wird damit eine fünfwertige Lagerung bereitgestellt, welche als einzigen Freiheitsgrad eine Höhenverschiebung der Grundplatte 3 relativ zum Lehnenträger 2 zulässt und eine sehr steife Verbindung zwischen Lehnenträger 2 und Grundplatte 3 gewährleistet.

Obwohl die vorliegende Erfindung anhand bevorzugter Ausführungsbeispiele vorstehend vollständig beschrieben wurde, ist sie darauf nicht beschränkt, sondern auf vielfältige Art und Weise modifizierbar.

Beispielsweise kann anstatt des Arretierhebels eine motorisch verstellbare Arretiereinrichtung vorgesehen sein.

Die Linearführung könnte als einzelne Linearführung mit einer den rotatorischen Freiheitsgrad um die Linearachse begrenzenden Ausbildung vorgesehen sein. Beispielsweise ist dazu ein mit geringer Toleranz in einer Vierkantführung laufendes Vierkantrohr denkbar.

Entsprechend ist auch eine Ausbildung des Lehnenträgers mit nur einem Steg denkbar, sofern dieser ausreichend steif ist.

Anstatt der Gleitlager ist eine Linearführung der Führungsmittel in den Führungselementen mit Rollenlagern denkbar.

### Bezugszeichenliste

- 1: dorsokinetische Rückenlehne
- 2: Lehnenträger
- 3: Grundplatte
- 4: dorsokinteisches Lager
- 5: Linearführung
- 6: Rastarretierung

- 10: Bürodrehstuhl
- 11: Sitzträger
- 12: Synchronmechanik
- 13: Rückenlehnenrahmen
- 14: Sitzfläche
- 15: Drehstuhlsäule
- 16: Stuhlkreuz
- 17: Stuhlrolle
- 18: Durchgangsloch
- 19: Befestigungsschraube

- 21: Führungselemente
- 22: Abschnitt
- 23: Führungsmittel
- 24: Rastnuten
- 25: vertikale Reihe
- 26: Stege
- 27: Querstrebe
- 28: Höhenverstellabschnitte
- 29: Gleitlager

- 31: Arretierhebel
- 32: Rastfortsatz
- 33: Taste
- 34: Querachse
- 35: Abdeckung
- 36: Klemmschutzring

- 41: Kulisse
- 42: Führungsarm
- 43: Sicherungsabschnitt
- 44: Pfeil
- 45: Drehpfeil

## Patentansprüche

1. Dorsokinetische Rückenlehne (1) für ein Sitzmöbel(10), insbesondere für einen Bürodrehstuhl,
mit einem Lehnenträger(2) und mit einer Grundplatte (3), an welcher ein flexibel Verformbares dorsokinetisches Lager (4) vorgesehen ist,
mit einem mit dem dorsokinetischen Lager verbundenem Rückenlehnenrahmen (13), der durch die Flexibilität des dorsokinetischen Lagers (4) um sämtliche rotatorischen Freiheitsgrade relativ zu der Grundplatte (3) verschwenkbar ist,
wobei zwischen Lehnenträger (2) und Grundplatte (3) eine gemeinsame Linearführung (5) vorgesehen ist, welche derart ausgebildet ist, dass sie als einzigen Freiheitsgrad (F) eine Höhenverschiebung der Grundplatte (3) relativ zum Lehnenträger (2) zulässt, wobei zwischen Lehnenträger (2) und Grundplatte (3) eine gemeinsame Rastarretierung (6) vorgesehen ist, die zum Arretieren der Grundplatte (3) relativ zum Lehnenträger (2) an verschiedenen vorbestimmten Positionen der Linearführung (5) ausgebildet ist, und wobei die Grundplatte (3) in einem nicht-montierten oder vormontierten Zustand zum Einnehmen eines am Lehnenträger (2) montierten Zustandes derart in die Linearführung (5) und die Rastarretierung (6) einführbar ist, dass sie durch Höhenverschieben der Grundplatte (3) relativ zum Lehnenträger (2) mit der Rastarretierung (4) arretiert wird.

2. Rückenlehne nach Anspruch 1,
**dadurch gekennzeichnet,**
**dass** die Linearführung (5) zumindest drei Führungselemente (22), insbesondere vier Führungselemente (22), aufweist und zumindest zwei mit den Führungselementen (22) linear führbare Führungsmittel (23) aufweist.

3. Rückenlehne nach einem der Ansprüche 1 oder 2,
**dadurch gekennzeichnet,**
**dass** an der Grundplatte (3) eine Taste (33) oder ein Hebel vorgesehen ist, die bzw. der zum Lösen der Rastarretierung (6) ausgebildet ist.

4. Rückenlehne nach einem der Ansprüche 1 bis 3,
**dadurch gekennzeichnet,**
**dass** die Rastarretierung (6) eine Vielzahl von in einer Reihe, insbesondere in einer vertikalen Reihe (25), angeordneten Rastmitteln (24) aufweist.

5. Rückenlehne nach Anspruch 4,
**dadurch gekennzeichnet,**
**dass** die Rastmittel (24) als Rastnuten (24) ausgebildet sind, wobei insbesondere zumindest zwei Reihen (25) von Rastnuten (24) vorgesehen sind, die insbesondere zumindest teilweise zwischen zwei vertikal beabstandeten Führungselementen (21) angeordnet sind.

6. Rückenlehne nach Anspruch 5,
**dadurch gekennzeichnet,**
**dass** an der Grundplatte ein Arretierhebel (31) vorgesehen ist, der einen in die Rastnuten (24) einrastbaren Rastfortsatz (32) aufweist.

7. Rückenlehne nach einem der Ansprüche 4 bis 6,
**dadurch gekennzeichnet,**
**dass** der Lehnenträger zwei im Wesentlichen vertikal ausgerichtete Stege (26) und eine die Stege (26) verbindende, im Wesentlichen horizontal ausgerichtete Querstrebe (27) aufweist, wobei die Stege (26) zur Verbindung mit einem Sitzmöbelträger (11) ausgebildet sind und vertikal angeordnete Höhenverstellabschnitte (28) aufweisen, welche jeweils zumindest ein Führungselement (21) und eine Reihe (25) Rastmittel (24) umfassen.

8. Rückenlehne nach Anspruch 7,
**dadurch gekennzeichnet,**
**dass** der Arretierhebel (31) eine Querachse (34) und zwei Rastfortsätze (32) aufweist, die einen zum Abstand der Höhenverstellabschnitte (28) korrespondieren Querabstand aufweisen.

9. Rückenlehne nach Anspruch 8,
**dadurch gekennzeichnet,**
**dass** die Querachse (34) drehbar in der Grundplatte (3) gelagert ist und der Arretierhebel (31) einen in einer Kulisse (41) der Taste (33) oder des Hebels geführten Führungsarm (42) aufweist, die derart ausgebildet sind, dass der Arrtierhebel (31) die Rastarretierung (6) in einem gedrückten Zustand der Taste (33) frei gibt und in einem nichtgedrückten Zustand der Taste (33) arretiert.

10. Rückenlehne nach Anspruch 9,
**dadurch gekennzeichnet,**
**dass** eine Gegensicherung zum Sichern des Arretierhebels (31) gegen eine ungewollte Drehung im nicht gedrückten Zustand der Taste (33) oder des Hebels vorgesehen ist.

11. Rückenlehne nach einem der Ansprüche 4 bis 10,
**dadurch gekennzeichnet,**
**dass** die Führungselemente (21) als vom Lehnenträger vorstehende Führungshaken (21) ausgebildet sind, an welchen Gleitoberflächen vorgesehen sind.

12. Rückenlehne nach einem der Ansprüche 1 bis 11,
**dadurch gekennzeichnet,**
**dass** lehnenträgerseitig an der Grundplatte (3) eine Abdeckung (35) vorgesehen ist, die zum Abdecken der Rastarretierung (6) und insbesondere zum Halten des Arretierhebels (31) und der Taste (33) an der Grundplatte (3) ausgebildet ist.

13. Sitzmöbel (10), insbesondere Bürodrehstuhl (10),
mit einem Sitzträger (11),
mit einer höhenverstellbaren dorsokinetischen Rückenlehne (1) gemäß einem der vorstehenden Ansprüche,
wobei am dorsokinetischen Lager ein Rückenlehnenrahmen angebracht ist und der Lehnenträger (2) am Sitzträger (11) anbringbar ist.

## Claims

1. Dorsokinetic backrest (1) for a seating furnishing (10), in particular for an office swivel chair,
comprising a rest support (2) and comprising a baseplate (3) on which a flexibly deformable dorsokinetic bearing (4) is provided,
comprising a backrest frame (13), which is connected to the dorsokinetic bearing and which is pivotable through all rotational degrees of freedom relative to the baseplate (3) as a result of the flexibility of the dorsokinetic bearing (4),
wherein a shared linear guide (5) is provided between the rest support (2) and the baseplate (3), and is formed in such a way that it allows a vertical displacement of the baseplate (3) relative to the rest support (2) as the sole degree of freedom (F), wherein a shared latching locking device (6) is provided between the rest support (2) and the baseplate (3) and is formed to lock the baseplate (3) relative to the rest support (2) in various predetermined positions of the linear guide (5), and wherein the baseplate (3), in an unmounted or pre-mounting state, can be introduced into the linear guide (5) and the latching locking device (6) so as to take on a state mounted on the rest support (2), in such a way that it is locked by means of the latching locking device (**4**) by vertically displacing the baseplate (3) relative to the rest support (2).

2. Backrest according to claim 1,
**characterised in that**
the linear guide (5) comprises at least three guide elements (22), in particular four guide elements (22), and comprises at least two guide means (23) which can be guided linearly together with the guide elements (22).

3. Backrest according to either claim 1 or claim 2, **characterised in that**
a button (33) or lever is provided on the baseplate (3) and is formed to release the latching locking device (6).

4. Backrest according to any of claims 1 to 3,
**characterised in that**
the latching locking device (6) comprises a plurality of latch means (24) arranged in a row, in particular in a vertical row (25).

5. Backrest according to claim 4,
**characterised in that**
the latch means (24) are formed as latch grooves (24), in particular at least two rows (25) of latch grooves (24) being provided, which in particular are arranged at least in part between two guide elements (21) which are vertically spaced apart.

6. Backrest according to claim 5,
**characterised in that**
a locking lever (31) is provided on the baseplate, and comprises a latch projection (32) which can latch into the latch grooves (24).

7. Backrest according to any of claims 4 to 6,
**characterised in that**
the rest support comprises two substantially vertically orientated webs (26) and a substantially horizontally orientated transverse strut (27) connecting the webs (26), the webs (26) being formed for connection to a seating furnishing support (11) and comprising vertically arranged height-adjustment portions (28) which each comprise at least a guide element (21) and a row (25) of latch means (24).

8. Backrest according to claim 7,
**characterised in that**
the locking lever (31) comprises a transverse axle (34) and two locking projections (32) which are at a transverse distance corresponding to the distance between the height-adjustment portions (28).

9. Backrest according to claim 8,
**characterised in that**
the transverse axle (34) is mounted rotatably in the base plate (3), and the locking lever (31) comprises a guide arm (42) which is guided in a slide (41) of the button (33) or lever, the slide and the guide arm being formed in such a way that the locking lever (31) releases the latching locking device (6) in a depressed state of the button (33) and locks it in an undepressed state of the button (33).

10. Backrest according to claim 9,
**characterised in that**
a securing means is provided for securing the locking lever (31) against undesired rotation in the undepressed state of the button (33) or lever.

11. Backrest according to any of claims 4 to 10,
**characterised in that**
the guide elements (21) are formed as guide hooks (21) which protrude from the rest support and on which sliding surfaces are provided.

12. Backrest according to any of claims 1 to 11,
**characterised in that**
a cover (35) is provided on the rest support side of the baseplate (3) and is formed to cover the latching locking device (6) and in particular to hold the locking lever (31) and the button (33) on the baseplate (3).

13. Seating furnishing (10), in particular an office swivel chair (10),
comprising a seat support (11),
comprising a height-adjustable dorsokinetic backrest (1) according to any of the preceding claims,
wherein a backrest frame is attached to the dorsokinetic bearing, and the rest support (2) can be attached to the seat support (11).

## Revendications

1. Dossier dorso-cinétique (1) pour un siège (10), en particulier pour une chaise de bureau pivotante, comportant un support de dos (2) et une plaque de base (3), sur laquelle est prévu un palier dorso-cinétique flexible déformable (4),
comportant un cadre de dossier (13), qui est relié au palier dorso-cinétique et peut, grâce à la flexibilité du palier dorso-cinétique (4), pivoter autour de tous les degrés de liberté de rotation par rapport à la plaque de base (3),
dans lequel, entre le support de dos (2) et la plaque de base (3), un guidage linéaire commun (5) est prévu et configuré de telle sorte qu'il autorise comme seul degré de liberté (F) un déplacement en hauteur de la plaque de base (3) par rapport au support de dos (2) et, entre le support de dos (2) et la plaque de base (3), un dispositif de blocage par encliquetage commun (6) est prévu et configuré pour bloquer la plaque de base (3) par rapport au support de dos (2) sur différentes positions prédéfinies du guidage linéaire (5), et
dans lequel la plaque de base (3) peut, dans un état non monté ou pré-monté, être introduite dans le guidage linéaire (5) et le dispositif de blocage par encliquetage (6) pour se trouver dans un état monté sur le support de dos (2) de telle sorte qu'elle soit bloquée par le biais du dispositif de blocage par encliquetage (**6**) par le déplacement en hauteur de la plaque de base (3) par rapport au support de dos (2).

2. Dossier selon la revendication 1,
**caractérisé en ce**
**que** le guidage linéaire (5) présente au moins trois éléments de guidage (22), en particulier quatre éléments de guidage (22), et
présente au moins deux moyens de guidage (23) aptes à être guidés linéairement avec les éléments de guidage (22).

3. Dossier selon une des revendications 1 ou 2,
**caractérisé en ce**
**que**, sur la plaque de base (3), un bouton (33) ou un levier est prévu et configuré pour débloquer le dispositif de blocage par encliquetage (6).

4. Dossier selon une des revendications 1 à 3,
**caractérisé en ce**
**que** le dispositif de blocage par encliquetage (6) présente une pluralité de moyens d'encliquetage (24) disposés en rangée, en particulier dans une rangée verticale (25).

5. Dossier selon la revendication 4,
**caractérisé en ce que**
les moyens d'encliquetage (24) sont configurés sous la forme de rainures d'encliquetage (24), en particulier au moins deux rangées (25) de rainures d'encliquetage (24) étant prévues et disposées en particulier au moins en partie entre deux éléments de guidage (21) distants verticalement.

6. Dossier selon la revendication 5,
**caractérisé en ce**
**que**, sur la plaque de base, un levier de blocage (31) est prévu et présente un appendice d'encliquetage (32) qui peut venir s'encliqueter dans les rainures d'encliquetage (24).

7. Dossier selon une des revendications 4 à 6,
**caractérisé en ce**
**que** le support de dos présente deux traverses (26) orientées sensiblement verticalement et une traverse transversale (27) orientée sensiblement horizontalement et reliant les traverses (26), les traverses (26) étant configurées pour la liaison avec un support de siège (11) et présentant des segments réglables en hauteur (28) disposés verticalement qui comprennent chacun au moins un élément de guidage (21) et une rangée (25) de moyens d'encliquetage (24).

8. Dossier selon la revendication 7,
**caractérisé en ce**
**que** le levier de blocage (31) présente un axe transversal (34) et deux appendices d'encliquetage (32) qui présentent une distance transversale correspondant à la distance des segments réglables en hauteur (28).

9. Dossier selon la revendication 8,
**caractérisé en ce**
**que** l'axe transversal (34) est monté rotatif dans la plaque de base (3) et le levier de blocage (31) présente un bras de guidage (42) guidé dans une coulisse (41) du bouton (33) ou du levier qui sont configurés de telle sorte que le levier de blocage (31) libère le dispositif de blocage par encliquetage (6) dans un état appuyé du bouton (33) et le bloque dans un état non appuyé du bouton (33).

10. Dossier selon la revendication 9,
**caractérisé en ce**
**qu'**un contre-blocage est prévu pour bloquer le levier de blocage (31) contre une rotation non souhaitée dans l'état non appuyé du bouton (33) ou du levier.

11. Dossier selon une des revendications 4 à 10,
**caractérisé en ce**
**que** les éléments de guidage (21) sont configurés sous la forme de crochets de guidage dépassant du support de dos (21) et sur lesquels des surfaces de coulissement sont prévues.

12. Dossier selon une des revendications 1 à 11,
**caractérisé en ce**
**que**, du côté du support de dos sur la plaque de base (3), un couvercle (35) est prévu et configuré pour couvrir le dispositif de blocage par encliquetage (6) et en particulier pour maintenir le levier de blocage (31) et le bouton (33) sur la plaque de base (3).

13. Siège (10), en particulier chaise de bureau pivotante (10), comprenant :
un support de siège (11),
un dossier dorso-cinétique réglable en hauteur (1) selon une des revendications précédentes,
dans lequel un cadre de dossier est rapporté sur le palier dorso-cinétique et le support de dos (2) peut être rapporté sur le support de siège (11).
